# EUROPÄISCHE PATENTSCHRIFT

(11) **EP 2 179 427 B1**
(45) Veröffentlichungstag und Bekanntmachung des Hinweises auf die Patenterteilung: **25.07.2012**
(21) Anmeldenummer: 08801111.9
(22) Anmeldetag: 06.08.2008
(51) Int. Cl.: H01H 9/52

(54) **STEUERGERÄT, INSBESONDERE IN DER ART EINES ELEKTRISCHEN SCHALTERS FÜR ELEKTROHANDWERKZEUGE**
CONTROL DEVICE, PARTICULARLY IN THE TYPE OF AN ELECTRIC SWITCH FOR HAND-HELD POWER TOOLS
APPAREIL DE COMMANDE, EN PARTICULIER DU TYPE COMMUTATEUR ÉLECTRIQUE, POUR OUTILS MANUELS ÉLECTRIQUES

(30) Priorität: 07.08.2007 DE 102007037234; 07.08.2007 DE 102007037236; 07.08.2007 DE 102007037237; 07.08.2007 DE 102007037239
(43) Veröffentlichungstag der Anmeldung: 28.04.2010
(73) Patentinhaber: Marquardt GmbH, 78604 Rietheim-Weilheim (DE)
(72) Erfinder: STEIDLE, Alfons, 78549 Spaichingen (DE); SCHUTZBACH, Timo, 78570 Mühlheim-Stetten (DE); FIEDERER, Klaus, 78589 Dürbheim (DE); NIKLEWSKI, Gerhard, 78549 Spaichingen (DE); HAFEN, Daniel, 78595 Hausen ob Verena (DE); BRÜNTRUP, Thomas, CH-8225 Siblingen (CH)
(74) Vertreter: Otten, Herbert
(86) Internationale Anmeldenummer: PCT/DE2008/001273
(87) Internationale Veröffentlichungsnummer: WO 2009/018813

(56) Entgegenhaltungen:
- WO-A-2006/029206
- FR-A- 2 563 044
- NL-C2- 1 000 221
- US-A1- 2006 260 924
- US-B1- 6 198 631

## Beschreibung

Die Erfindung betrifft ein Steuergerät nach dem Oberbegriff des Patentanspruchs 1.

Derartige Steuergeräte finden vor allem als elektrische Schalter für ein Elektrohandwerkzeug mit einem Elektromotor, wie für ein Akku- und/oder Netz-Elektrowerkzeug, Verwendung, Bei diesen Elektrowerkzeugen kann es sich um Bohrmaschinen, Schleifer, Sägen, Hobel, Winkelschleifer o. dgl. handeln.

Aus der DE 19508925 A1 ist ein elektrischer Schalter für ein Elektrowerkzeug bekannt, der ein Gehäuse zur Aufnahme einer elektrischen Schaltungsanordnung zur Steuerung und/oder Regelung des Elektromotors aufweist. Bei einer solchen Schaltungsanordnung kann es sich um einen Elektronikbaustein für die Steuerung und/oder Regelung der Drehzahl des Elektromotors, beispielsweise durch Pulsweitenmodulation, handeln. Weitere Einsatzfälle für einen solchen Elektronikbaustein können die Steuerung und/oder Regelung des Freilaufs, beispielsweise durch Dioden, des Drehmoments, beispielsweise durch Stromregelung, oder anderer Kenngrößen, wie automatische Abschaltung, automatische Regelung, elektronische Bremsung, elektronischer Sanftanlauf des Elektromotors o. dgl., sein. Die im Gehäuse befindliche Schaltungsanordnung enthält nun wiederum wenigstens ein Bauteil, wie einen Leistungshalbleiter, einen Leistungstransistor, einen MOS-FET, einen Triac o. dgl., das zur entsprechenden Steuerung und/oder Regelung des durch das Bauteil zum Elektromotor fließenden elektrischen Laststroms dient.

Das Bauteil erzeugt aufgrund seiner Funktion als Leistungsbauteil eine Verlustleistung in Form von Wärme, die aus dem Gehäuse abzuführen ist. Ebenso können sonstige Teile der Schaltungsanordnung Verlustwärme erzeugen. Zur Abführung dieser Wärme dient ein an der Außenseite des Gehäuses befindlicher Kühlkörper, mit dem das wärmeerzeugende Bauteil und/oder wenigstens Teile der Schaltungsanordnung in wärmeleitender Verbindung stehen. Es hat sich nun herausgestellt, daß in manchen Fällen, insbesondere im Dauerlast - und/oder Blockierfall des Elektrowerkzeugs bei bisherigen Kühlkörpern die Wärmeabfuhr nicht genügend ist. Es liegt auf der Hand, daß in solchen Fällen die Betriebssicherheit des Schalters und damit des Elektrowerkzeugs leidet.

In der WO 2006/029206 A2 ist ein Steuergerät mit einem Gehäuse beschrieben, in dem sich eine Schaltungsanordnung mit einem wärmeerzeugenden Bauteil befindet. Zur Abführung der Wärme ist ein Kühlkörper vorgesehen, der zwei Bereiche aufweist. Der erste Bereich des Kühlkörpers ist im Gehäuse angeordnet, derart daß das wärmeerzeugende Bauteil in direkter Verbindung mit dem ersten Bereich steht, also am ersten Bereich in wärmeleitender Verbindung befestigt ist, Der zweite Bereich des Kühlkörpers ragt aus dem Gehäuse heraus, und zwar in der Art eines beidseitig seitlichen Austritts aus dem Gehäuse. Ein vergleichbar ausgebildeter Kühlkörper ist auch in der US 6 198 631 B1 gezeigt.

Aus der DE 197 08 939 A1 ist weiter ein elektrischer Schalter mit einem Gehäuse für ein Elektrowerkzeug bekannt. Im Gehäuse befindet sich ein Kontaktsystem, das einen Festkontakt und einen damit zusammenwirkenden, an einem Kontaktlager bewegbar angeordneten Schaltkontakt umfaßt. Ein am Gehäuse angeordnetes Betätigungsorgan dient zur schaltenden Einwirkung auf das Kontaktsystem. Das Kontaktsystem besteht aus mehreren Einzelteilen. In manchen Fällen, beispielsweise bei schlanken Handgriffen eines Zweihandwinkelschleifers, ist außerdem der Bauraum zur Aufnahme des Schalters im Handgriff nicht ausreichend.

Sohließlich ist aus der DE 36 38 952 A1 ein elektrischer Schalter mit einem Gehäuse für ein Elektrowerkzeug bekannt. Im Gehäuse befindet sich ein Kontaktsystem. Ein am Gehäuse angeordnetes, in einer Betätigungsrichtung bewegbares Betätigungsorgan dient zur schaltenden Einwirkung auf das Kontaktsystem. Der Schalter besitzt eine Einschaltsperreinrichtung für das Betätigungsorgan, wobei die Einschaltsperreinrichtung ein Auflaufglied am Gehäuse sowie ein Sperrglied am Betätigungsorgan umfaßt, derart daß das Betätigungsorgan in etwa quer zur Betätigungsrichtung zur Überwindung der Einschaltsperreinrichtung, und zwar im Besonderen des Auflaufgliedes verschiebbar ist. Bei dieser Einschaltsperreinrichtung wird ein Metallbolzen als Sperrglied verwendet, bei dem es sich um ein vergleichsweise teueres Einzelteil handelt.

Der Erfindung liegt die Aufgabe zugrunde, den Kühlkörper derart weiterzuentwickeln, daß die Abführung der Wärme aus dem Gehäuse verbessert ist. Insbesondere soll eine effektive Kühlung des Leistungshalbleiters im Dauerlast- und/oder Blockierfall unter Ausnutzung des im Gerät bestehenden Kühlluftstromes und/oder Beachtung der beengten Platzverhältnisse in der Griffschale und/oder Berücksichtigung der einfachen Kontaktiermöglichkeit zwischen Schalter sowie Motor gegeben sein.

Diese Aufgabe wird bei einem gattungsgemäßen Steuergerät durch die kennzeichnenden Merkmale des Anspruchs 1 gelöst.

Bei dem erfindungsgemäßen Steuergerät ist ein Teil des in den Kühlluftstrom ragenden zweiten Bereichs des Kühlkörpers flügelartig ausgestaltet. In Anpassung an die Flußrichtung des Kühlluftstromes ist der flügelartige zweite Bereich winklig vom restlichen zweiten Bereich abstehend ausgestaltet. Weitere Ausgestaltungen der Erfindung sind Gegenstand der Unteransprüche.

In üblicher Weise ist bei einem Elektrowerkzeug der Schalter im Elektrowerkzeug-Gehäuse, und zwar bevorzugterweise in dessen Handgriff angeordnet. Um eine weitere Verbesserung der Wärmeabfuhr zu erzielen, reicht der zweite Bereich des Kühlkörpers bis in den Bereich des Kühlluftstromes für das Elektrowerkzeug, der vor allem zur Kühlung des Elektromotors dient, hinein. Entgegen bisherigen Ausgestaltungen ist der zweite Bereich somit bis in den Kühlluftstrom fortgesetzt.

Der Kühlkörper kann der abzuführenden Wärme entsprechend angepaßt sein. Hierfür ist der Kühlkörper im Hinblick auf dessen Dicke gestuft ausgestaltet. Der erste Bereich des Kühlkörpers ist vor allem im Bereich des Leistungshalbleiters und/oder des Leistungsbauteils mit einer höheren Materialstärke versehen, um so die Wärmeableitung weiter zu verbessern.

Vor allem ragt der flügelartige zweite Bereich in den Kühlluftstrom für das Elektrowerkzeug hinein. Weiterhin kann der flügelartige zweite Bereich des Kühlkörpers mit Schlitzen, Durchbrüchen, Öffnungen o. dgl. zur Vergrößerung der Oberfläche und/oder Erleichterung des Luftstroms für den Luftdurchtritt versehen sein. Eine solche Ausgestaltung ist in besonderer Weise dem Bauraum im Elektrowerkzeug angepaßt und optimiert die Wärmeabfuhr.

Die Montage des Kühlkörpers im Gehäuse läßt sich in einfacher Weise dadurch bewerkstelligen, daß der zweite Bereich am Austritt aus dem Gehäuse in Bezug auf den ersten Bereich abgewinkelt ist. Dabei bietet es sich an, daß die Abwinkelung in etwa 90° beträgt. Zweckmäßigerweise liegt der zweite Bereich an der Wandung des Gehäuses an. Eine einfache Montage des Kühlkörpers ist dann gegeben, wenn der Kühlkörper beispielsweise mittels Rast- und/oder Schnappverbindungen für den zweiten Bereich am Gehäuse befestigt ist.

In üblicher Weise kann das Gehäuse einen Sockel sowie einen Deckel umfassen. Zweckmäßigerweise ist der Kühlkörper am Sockel befestigt. Der einfachen Montage halber kann der Deckel mittels Rast- und/oder Schnappverbindungen am Sockel befestigt sein, wobei dann der zweite Bereich des Kühlkörpers eine Aussparung für die Rast- und/oder Schnappverbindung zwischen Deckel und Sockel aufweist.

Bevorzugterweise beträgt der Winkel zwischen dem flügelartigen zweiten Bereich und dem restlichen zweiten Bereich zwischen 90° und 160°, insbesondere in etwa 120°. Um optimal im Kühlluftstrom befindlich zu sein, überragt der zweite flügelartige Bereich das Gehäuse. Eine weitere Optimierung der Wärmeabfuhr läßt sich dadurch erreichen, daß auch der flügelartige zweite Bereich zumindest teilweise mit einer höheren Materialstärke versehen ist.

Für eine kostengünstige Herstellbarkeit ist der Kühlkörper weitgehend einstückig ausgebildet. Dabei bietet es sich an, den Kühlkörper in der Art eines Stanzbiegeteils aus einem gefrästen und/oder gewalzten Blechband herzustellen. Desweiteren kann der Bereich höherer Materialstärke am Kühlkörper durch Aufplattierung, Aufschweißung, Auflötung o. dgl, hergestellt sein. Als Material für den Kühlkörper bieten sich gut wärmeleitfähige Werkstoffe, wie Kupfer, Aluminium, Stahl o. dgl. an.

Zusammenfassend läßt sich für eine besonders bevorzugte Ausgestaltung feststellen, daß der Kühlkörper gestuft mit einer höheren Materialstärke im Bereich des Leistungshalbleiters ausgestaltet ist. Die Anordnung des Kühlkörpers im Schalter erfolgt mit einem beidseitig seitlichen Austritt aus dem Schaltergehäuse und einer Fortsetzung des Kühlkörpers bis in den Bereich des Geräte-Kühlluftstromes. Optional kann die Fortsetzung mit Schlitzen für den Luftdurchtritt zur Vergrößerung der Oberfläche und/oder Erleichterung des Luftstroms versehen sein.

Beim erfindungsgemäßen Schalter ist das Kontaktlager als ein federndes Lager ausgestaltet, derart daß die Kontaktkraft vom Kontaktlager selbst erzeugt wird. Insbesondere wird dabei die Kontaktkraft von der Federkraft des Kontaktlager erzeugt. Eine ansonsten übliche, zur Erzeugung der Kontaktkraft dienende Druckfeder oder Blattfeder ist somit nicht notwendig, wodurch Einzelteile und damit Kosten eingespart werden.

In üblicher Weise kann im Gehäuse des Schalters eine Steuer- und/oder Regelelektronik für das Elektrowerkzeug angeordnet sein. Zweckmäßigerweise ist dann im Gehäuse eine Leiterplatte zur Aufnahme von elektrischen und/oder elektronischen Bauteilen für die Steuer- und/oder Regelelektronik befindlich. Zwecks einfacher Montage kann das Kontaktlager direkt auf die Leiterplatte gelötet sein.

In einer einfach und kostengünstig herzustellenden Ausgestaltung ist das Kontaktlager mit einem in etwa U-förmigen Abschnitt versehen. Dieser U-förmige Abschnitt weist eine gewisse Elastizität auf, die wiederum zur Erzeugung der die Kontaktkraft ausmachenden Federkraft dient. Der guten Montage halber ist der U-förmige Abschnitt in etwa parallel zur Leiterplatte angeordnet. In einfacher Art und Weise kann ein Schenkel des U-förmigen Abschnitts mittels wenigstens eines abstehenden Steckfußes auf die Leiterplatte gesteckt sein. Es bietet sich dann weiter an, daß der Schenkel am Steckfuß, mit der Leiterplatte verlötet ist.

In weiterer Ausgestaltung weist der dem einen Schenkel gegenüberliegende weitere Schenkel des U-förmigen Abschnitts eine in etwa senkrecht vom weiteren Schenkel abstehende Lagerfläche auf, wobei sich die Lagerfläche am Ende des weiteren Schenkels des U-formigen Abschnitts anschließt. Eine einfache Herstellung der Lagerfläche ist dadurch gegeben, indem die Lagerfläche aus einem in etwa um 180° gefalteten Abschnitt des weiteren Schenkels besteht.

Der Schaltkontakt kann in funktionssicherer Weise als eine schwenkbare Wippe mit zwei Hebelarmen ausgestaltet sein. Weiter besitzt der Schaltkontakt eine Ausbauchung zwischen den Hebelarmen zur Schwenklagerung der Wippe an der Lagerfläche. Das Betätigungsorgan wirkt über ein Betätigungsglied mittels eines Ansatzes auf die beiden Hebelarme zum Verschwenken des Schaltkontakts ein.

Bei leistungsfähigen Elektromotoren fließen entsprechend hohe Ströme, die insbesondere im Fehlerfall, beispielsweise bei einem Blockieren, noch weiter ansteigen können. In solchen Fällen kann es zu einem Verschweißen der Kontakte kommen, so daß das Elektrowerkzeug nicht mehr ausgeschaltet werden kann, was wiederum die Sicherheit für den Benutzer beeinträchtigt. Um dieser Gefahr zu begegnen, bietet sich nachfolgende Weiterbildung des Kontaktsystems an. Der Schaltkontakt wirkt bei dieser weiteren Ausbildung derart mit dem Betätigungsorgan zusammen, daß eine Schiebebewegung quer zur Öffnungs- und/oder Schließbewegung des Schaltkontakts bewirkbar ist. Dadurch erfolgt eine Art von Zwangsabriß der verschweißten Kontakte.

Um einen kompakt ausgebildeten Schalter zu schaffen, kann eine Stromschiene vom einen Schenkel des U-formigen Abschnitts als elektrische Verbindung zu einem aus dem Gehäuse ragenden elektrischen Anschluß, zu einem Lötanschluß auf der Leiterplatte o. dgl. führen. Die Stromschiene steht zweckmäßigerweise in etwa senkrecht vom einen Schenkel des U-förmigen Abschnitts ab. Der einfachen Herstellbarkeit halber ist die Stromschiene und/oder der U-förmige Abschnitt und/oder die Lagerfläche und/oder der Steckfuß einstückig, und zwar bevorzugterweise in der Art eines Stanzbiegeteils, ausgestaltet. Als Werkstoffe für das Kontaktlager sind gut elektrisch leitfähige Materialien, wie Kupfer, Kupfer-Beryllium o. dgl., geeignet.

Zusammenfassend läßt sich für eine besonders bevorzugte Ausgestaltung feststellen, daß ein federndes Lager die Kontaktkraft erzeugt, womit eine Druckfeder oder eine Blattfeder eliminiert ist. Das Lager ist direkt auf die Leiterplatte gelötet. Ein Zwangsabriß wird über eine Schiebebewegung quer zur Öffnungs- und/oder Schließbewegung bewirkt.

Beim erfindungsgemäßen Schalter wirkt das Betätigungsorgan auf einen im wesentlichen vertikal beweglichen Stößel ein. Der Stößel ist an einen im wesentlichen horizontal beweglichen Schieber angelenkt. Der Schieber wirkt wiederum auf das Kontaktsystem zum Umschalten derart ein, daß die Bewegung des Betätigungsorgans in etwa in Querrichtung zur Einwirkung auf das Kontaktsystem umgelenkt ist. Ein solcher Schalter besitzt eine schmale Bauform und ist somit zum Einsatz bei beengten Bauräumen geeignet.

In einer weiteren Ausbildung ist am Schieber eine Feder angeordnet, bei der es sich um eine Art einer horizontalen Druckfeder handeln kann. Mit Hilfe dieser Feder wird eine negative Kraft-Weg-Kennlinie beim Einschalten des Kontaktsystems erzeugt. Dadurch tritt eine hohe Anfangskraft und eine niedrige Halte-End-Kraft am Stößel beziehungsweise am Betätigungsorgan auf. Vorteilhafterweise spürt der Benutzer beim Einschalten des Elektrowerkzeugs einen deutlichen Druckpunkt, während aufgrund der niedrigen Halte-End-Kraft ein ermüdungsfreier Dauerbetrieb des Elektrowerkzeugs für den Benutzer ermöglicht ist. In kompakter Ausgestaltung befindet sich die Feder in einer kammerartigen Aufnahme am Schieber. Die Feder ist an der dem Kontaktsystem zugeordneten Seite der Kammer mittels eines feststehenden Anschlags festgehalten, wodurch der Schieber beim Betätigen des Betätigungsorgans gegen die Kraft der Feder bewegt wird.

Das Kontaktsystem umfaßt einen Festkontakt und einen damit zusammenwirkenden, an einem Kontaktlager bewegbar angeordneten Schaltkontakt. Der Schaltkontakt kann als eine schwenkbare Wippe mit zwei Hebelarmen ausgestaltet sein. Das Betätigungsorgan wirkt über ein Betätigungsglied mittels eines Ansatzes auf die beiden Hebelarme zum Verschwenken des Schaltkontakts ein. Zweckmäßigerweise ist das Betätigungsglied am Schieber, und zwar an dessen dem Stößel abgewandten Seite, angeordnet.

In einer schlankbauenden Weiterbildung ist das Gelenk zwischen dem Stößel und dem Schieber als eine Gabel mit einem Stiel ausgestaltet. Die Gabel ist mittels Zapfen drehbar am Stößel gelagert, und der Stiel ist wiederum mittels eines Zapfens drehbar am Schieber gelagert. Bei einer besonders montagefreundlichen Ausgestaltung bestehen das Gelenk, insbesondere die Zapfen des Gelenks, aus einem ersten Kunststoff sowie der Stößel und/oder der Schieber aus einem zweiten Kunststoff, wobei die beiden Kunststoffe sich nicht miteinander verbinden. Das Gelenk zwischen dem Stößel und dem Schieber kann dann durch Montagespritzen im wesentlichen in einem Arbeitsgang hergestellt werden. Hierzu werden die beiden sich miteinander nicht verbindenden Kunststoffe in die Spritzgießform für das Gelenk sowie für den Stößel und/oder den Schieber gleichzeitig oder nacheinander eingespritzt.

Zusammenfassend läßt sich für eine besonders bevorzugte Ausgestaltung feststellen, daß eine montagegespritzte Umlenkung der Betätigungsbewegung geschaffen ist. Mit entsprechend ausgelegten Federn wird eine negative Kraft-Weg-Kennlinie beim Einschalten erzeugt.

Beim erfindungsgemäßen Schalter besteht das Sperrglied aus einem Kunststoffsteg. Dadurch daß der bisher verwendete Metallbolzen entsprechend ersetzt ist, ist eine kostengünstigere Lösung für die insbesondere kombinierte Einschaltsperre und/oder Arretierung geschaffen.

In einer zweckmäßigen sowie montagevereinfachenden Ausgestaltung ist der Kunststoffsteg am Betätigungsorgan bei dessen Herstellung im wesentlichen in einem Arbeitsgang einstückig angespritzt. Der Einfachheit halber kann dabei der Kunststoffsteg aus demselben Kunststoff wie das Betätigungsorgan bestehen.

Zusätzlich zur Einschaltsperre kann eine Arretierung für das Sperrglied an der Einschaltsperreinrichtung angeordnet sein. Diese ist derart ausgestaltet, daß das Sperrglied in betätigter Stellung des Betätigungsorgans in die Arretierung einführbar und in der Arretierung festgehalten ist. Der erfindungsgemäße Kunststoffsteg eignet sich also sowohl zur Einschaltsperre als auch zur Arretierung.

In zweckmäßiger Weise ist das Betätigungsorgan an dem einen Ende verschwenk- sowie verschiebbar am Gehäuse angeordnet. Am anderen Ende übergreift das Betätigungsorgan in der Art einer hohlen Kappe die Einschaltsperreinrichtung. Es bietet sich dann an, daß der Kunststoffsteg beidseitig an den Innenwänden des hohlen Betätigungsorgans angespritzt ist.

Zusammenfassend läßt sich für eine besonders bevorzugte Ausgestaltung feststellen, daß ein Ersatz für den bisher verwendeten Metallbolzen durch einen Kunststoffsteg vorgenommen ist.

Die mit der Erfindung erzielten Vorteile bestehen insbesondere darin, daß durch die Aufdickung des Kühlkörpers im Bereich des Leistungshalbleiters im Blockierfall mehr Wärme aufgenommen und vom Leistungshalbleiter abgezogen wird. Aufgrund des größeren Querschnitts kann auch im Dauerlastfall deutlich mehr Wärme abtransportiert und in den Bereich des Kühlluftstroms weitergeleitet werden. Hierdurch kann ein niedriger spezifizierter und deutlich günstigerer Leistungshalbleiter verwendet werden. Es ergibt sich damit auch eine Kostenersparnis. Außerdem ist durch die verbesserte Abführung der Verlustwärme die Betriebssicherheit des Steuergeräts und/oder des Schalters verbessert.

Die mit der Erfindung erzielten weiteren Vorteile bestehen insbesondere darin, daß ein kostengünstiges Kontaktsystem geschaffen ist. So werden beim zweipoligen Schalter zwei Druck- und/oder Zug- und/oder Blattfedern zur Erzeugung des Kontaktdrucks samt Montage eingespart. Das Kontaktsystem öffnet und/oder schließt unabhängig von der Betätigungsgeschwindigkeit. Die Kontaktkraft wird unmittelbar nach dem Schließen aufgebaut. Die direkte Verbindung zur Elektronik-Leiterplatte spart Bauraum im Schalter. Zusätzliche Verbindungselemente, beispielsweise Kontaktfedern, zwischen dem mechanischen Kontaktsystem und der Elektronik entfallen dadurch. Das Kontaktsystem kann einen Schiebeeffekt besitzen, so daß das Kontaktsystem mit einem Zwangsabriß ausgestattet ist. Leicht verschweißte Kontakte lassen sich somit durch eine Bewegung quer zur Schließrichtung leichter abreißen und/oder lösen.

Die ebenfalls mit der Erfindung erzielten Vorteile bestehen insbesondere darin, daß eine günstige Kraft-Weg-Charakteristik am Betätiger gegeben ist. Die Erzeugung einer niedrigen Haltekraft am Betätiger wirkt einer Ermüdung des Bedieners entgegen. Die niedrige Haltekraft verringert die Wahrscheinlichkeit, daß der Anwender bei Ermüdung unbeabsichtigt in die Nähe des Ausschaltpunktes gerät. Außerdem ist vorteilhafterweise eine höhere Einschaltkraft notwendig. Eine solche negative Kraft-Weg-Kennlinie, bei der die Anfangskraft höher als die Endkraft ist, sorgt dafür, daß die Einschaltbewegung in der Regel in einem Zug bis zur Endstellung durchgeführt wird. Der Umlenkmechanismus von vertikaler in eine horizontale Bewegung, der über drei beweglich ineinander gespritzte Teile realisierbar ist, ermöglicht zusammen mit den beteiligten Druckfedern die gewünschte Kraftcharakteristik.

Die schließlich noch mit der Erfindung erzielten Vorteile bestehen insbesondere darin, daß eine Kostenersparnis durch den Entfall des Bolzens sowie eine Verkürzung der Montagezeiten gegeben ist.

Ein Ausführungsbeispiel der Erfindung mit verschiedenen Weiterbildungen und Ausgestaltungen ist in den Zeichnungen dargestellt und wird im folgenden näher beschrieben. Es zeigen
Fig. 1 einen elektrischen Schalter in perspektivischer Gesamtansicht,
Fig. 2 den Kühlkörper des Schalters aus Fig. 1 als Einzelteil in perspektivischer Ansicht,
Fig. 3 das Kontaktsystem des Schalters aus Fig. 1,
Fig. 4 die Ausgestaltung der Umlenkung der Betätigungsbewegung für den Schalter und
Fig. 5 eine Einschaltsperreinrichtung für das Betätigungsorgan des Schalters.

In Fig. 1 ist ein elektrischer Schalter 1 gezeigt, der zur Verwendung für ein Elektrohandwerkzeug mit einem Elektromotor, wie für ein Akku- und/oder Netz-Elektrowerkzeug, geeignet ist. Bei den Elektrowerkzeugen kann es sich beispielsweise um Bohrmaschinen, Schleifer, Sägen, Hobel, Winkelschleifer o. dgl. handeln. Insbesondere ist der Schalter 1 zur Verwendung im Handgriff eines Zweihandwinkelschleifers geeignet. Der Schalter 1 besitzt ein Gehäuse 2 zur Aufnahme eines einen beweglichen Schaltkontakt 8 sowie einen Festkontakt 9 umfassenden Kontaktsystems 7 (siehe Fig. 3). Am Gehäuse 2 ist ein manuell vom Benutzer durch Verschwenken bewegbares Betätigungsorgan 3 angeordnet. Das Betätigungsorgan 3 wirkt bei dessen Betätigung auf den Schaltkontakt 8 zur Umschaltung des Kontaktsystems 7 ein, so daß das Elektrowerkzeug mittels des Betätigungsorgans 3 ein- und/oder ausschaltbar ist. Am Gehäuse 2 befinden sich weiterhin elektrische Anschlüsse 4 zur Verbindung des Schalters 1 mit einer Energiequelle sowie elektrische Anschlüsse 5 zur Verbindung des Schalters 1 mit dem Elektromotor.

Schließlich befindet sich im Gehäuse 2 eine elektrische Schaltungsanordnung zur Steuerung und/oder Regelung des Elektromotors. Die Schaltungsanordnung dient als Steuerelektronik zur Drehzahlveränderung des Elektromotors. Hierzu weist die Schaltungsanordnung wenigstens ein zugehöriges, wärmeerzeugendes Leistungsbauteil 10 (siehe Fig. 2), wie einen Leistungshalbleiter, einen Leistungstransistor, einen MOS-FET, einen Triac o. dgl., auf, wodurch eine entsprechende Steuerung und/oder Regelung des durch das Leistungsbauteil 10 zum Elektromotor fließenden elektrischen Laststroms erfolgt.

Um die während des Betriebs des Elektrowerkzeugs entstehende Verlustwärme aus dem Gehäuse 2 abzuführen, stehen das wärmeerzeugende Leistungsbauteil 10 und/oder wenigstens Teile der Schaltungsanordnung mit einem wenigstens teilweise an der Außenseite des Gehäuses 2 befindlichen Kühlkörper 6 in wärmeleitender Verbindung. Wie näher aus Fig. 2 hervorgeht weist der Kühlkörper 6 wenigstens zwei Bereiche 11, 12 auf, die in etwa in der Gestalt eines U's angeordnet sind. Der erste Bereich 11 des Kühlkörpers 6 ist derart im Gehäuse 2 angeordnet, daß das wärmeerzeugende Bauteil 10 und/oder wenigstens Teile der Schaltungsanordnung am ersten Bereich 11 in wärmeleitender Verbindung befestigt sind und somit in direkter Verbindung mit dem ersten Bereich 11 stehen. Der zweite Bereich 12 des Kühlkörpers 6 ragt aus dem Gehäuse 2 in der Art eines beidseitig seitlichen Austritts aus dem Gehäuse 2 heraus, wie man anhand der Fig. 1 erkennt.

Wie bereits erwähnt, ist der Schalter 1 im Handgriff des Elektrowerkzeugs, das ein Elektrowerkzeug-Gehäuse besitzt, angeordnet. Der zweite Bereich 12 des Kühlkörpers 6 reicht bis in den Bereich des Kühlluftstromes für das Elektrowerkzeug, der zur Kühlung des Elektromotors dient, hinein. Aufgrund dieser Fortsetzung 12' des zweiten Bereiches 12 dient somit der Kühlluftstrom gleichzeitig auch zur Kühlung des Schalters 1. Wie weiter aus Fig. 2 zu entnehmen ist, ist der Kühlkörper 6 im Hinblick auf dessen Dicke gestuft ausgestaltet. So ist der erste Bereich 11 des Kühlkörpers 6 im Bereich des Leistungsbauteils 10 mit einer höheren Materialstärke d1 versehen. Die Materialstärke d2 im zweiten Bereich 12, 12' ist entsprechend geringer. Dadurch wird eine verbesserte Wärmeableitung gerade im kritischen Bereich des Leistungsbauteils 10, wo eine große Verlustwärme entsteht, erzielt. Ein Teil des zweiten Bereich 12' des Kühlkörpers 6 ist flügelartig ausgestaltet, womit dieser in besserer sowie angepaßter Weise in den Kühlluftstrom für das Elektrowerkzeug hineinragt. Wie anhand von Fig. 1 erkennbar ist der flügelartige zweite Bereich 12' an der Frontseite des Kühlkörpers 6 angeordnet. Zusätzlich können noch weitere Teile des zweiten Bereichs 12" flügelartig ausgestaltet sein, wobei diese weiteren Flügel 12" an der vorderen Oberseite des Kühlkörpers 6 befindlich sind. Dadurch kann die Ausnutzung des Kühlluftstroms zur Wärmeabfuhr weiter optimiert werden. Der zweite Bereich 12' des Kühlkörpers 6 ist mit Schlitzen 13, Durchbrüchen, Öffnungen o. dgl. zur Vergrößerung der Oberfläche und/oder Erleichterung des Luftstroms für den Luftdurchtritt versehen. Mit anderen Worten handelt es sich um einen gestuften Kühlkörper 6, der im Bereich des Triacs 10 aufgedickt ist und Lüftungsschlitze 13 an den vorderen Flügeln 12' besitzt.

Wie man anhand von Fig. 2 sieht, ist der zweite Bereich 12 in Bezug auf den ersten Bereich 11 an einer Kante 32 abgewinkelt. Diese Abwinklung 32 befindet sich gemäß Fig. 1 am Austritt des Kühlkörpers 6 aus dem Gehäuse 2. Die Abwinkelung 32 beträgt in etwa 90°, so daß der zweite Bereich 12 dann an der jeweiligen Wandung des Gehäuses 2 anliegt. Wie weiter der Fig. 1 zu entnehmen ist, ist der Kühlkörper 6 mittels Rast- und/oder Schnappverbindungen 33 für den zweiten Bereich 12 am Gehäuse 2 befestigt.

Das Gehäuse 2 für den Schalter 1 umfaßt einen Sockel 34 sowie einen Deckel 35. Der Kühlkörper 6 ist mittel der Rast- und/oder Schnappverbindungen 33 am Sockel 34 befestigt. Weiter ist auch der Deckel 35 mittels Rast- und/oder Schnappverbindungen 36 am Sockel 34 befestigt. Der zweite Bereich 12 des Kühlkörpers 6 weist eine Aussparung 54 für die Aufnahme der Rast- und/oder Schnappverbindung 36 zwischen Deckel 35 und Sockel 34 auf.

Wie bereits erwähnt ragen die Flügel 12', 12" in angepaßter Weise entsprechend den Verhältnissen im Elektrowerkzeug-Gehäuse in den Kühlluftstrom hinein. Hierzu ist gemäß Fig. 1 der flügelartige zweite Bereich 12', 12" winklig vom restlichen zweiten Bereich 12 abstehend ausgestaltet. Der Winkel zwischen den Bereichen 12, 12' und/oder den Bereichen 12, 12" beträgt zwischen 90° und 170°. Bei einem Zweihandwinkelschleifer-Schalter hat sich ein Winkel von in etwa 120° als besonders optimal erwiesen. Besonders günstig ist für die Wärmeabfuhr auch, wenn der zweite flügelartige Bereich 12', 12" das Gehäuse 2 überragt. Eine weitere Optimierung der Wärmeabfuhr kann schließlich noch dadurch erreicht werden, indem der flügelartige zweite Bereich 12' zumindest teilweise mit einer höheren Materialstärke d3 versehen ist, wie in Fig. 2 zu sehen ist.

Der Kühlkörper 6 ist gemäß Fig. 2 weitgehend einstückig ausgestaltet. Ein solcher Kühlkörper 6 läßt sich aus einem gefrästen oder gewalzten Blechband aus Kupfer, Aluminium, Stahl o. dgl. in der Art eines Stanzbiegeteils herstellen. Die Bereiche mit höherer Materialstärke d1, d3 am Kühlkörper 6 lassen sich durch Aufplattierung, Aufschweißung, Auflötung o. dgl. des weiteren Materials herstellen.

Das Kontaktsystem 7 für den Schalter 1 ist näher in Fig. 3 zu sehen. Das Betätigungsorgan 3 wirkt mit einem Betätigungsglied 17 zum Umschalten des Kontaktsystems 7 zusammen, wie nachfolgend noch näher erläutert ist. Der mittels des Betätigungsglieds 17 über einen Ansatz 18 bewegliche Schaltkontakt 8 ist an einem Kontaktlager 14 schwenkbar gelagert. Das Kontaktlager 14 ist als ein federndes Lager ausgestaltet, derart daß die Kontaktkraft von der Federkraft des Kontaktlagers 14 selbst erzeugt wird. Damit kann die ansonsten übliche, mit dem Schaltkontakt 8 in Zusammenwirkung stehende Druckfeder oder Blattfeder eliminiert werden. Zur Erzeugung der Federkraft weist das Kontaktlager 14 einen in etwa U-förmig ausgestalteten Abschnitt 15 auf.

Im Gehäuse 2 befindet sich eine Leiterplatte 16, die zur Aufnahme von elektrischen und/oder elektronischen Bauteilen für die Steuer- und/oder Regelelektronik für das Elektrowerkzeug dient. Der U-förmige Abschnitt 15 ist in etwa parallel zur Leiterplatte 16 angeordnet und das Kontaktlager 14 ist mit seinem U-formigen Abschnitt 15 direkt auf die Leiterplatte 16 gelötet. Hierzu ist der eine Schenkel 37 des U-förmigen Abschnitts 15 mittels wenigstens eines abstehenden Steckfußes 39 auf die Leiterplatte 16 gesteckt. Der Schenkel 37 ist dann am Steckfuß 39 mit der Leiterplatte 16 verlötet.

Ein weiterer Schenkel 38 des U-förmigen Abschnitts 15, der dem einen Schenkel 37 gegenüberliegt, weist eine in etwa senkrecht vom weiteren Schenkel 38 abstehende Lagerfläche 40 auf. Die Lagerfläche 40 schließt sich am Ende des weiteren Schenkels 38 des U-förmigen Abschnitts 15 an und besteht aus einem in etwa um 180° gefalteten Abschnitt des weiteren Schenkels 38. Der Schaltkontakt 8 ist als eine schwenkbare Wippe mit zwei Hebelarmen 41, 42 ausgestaltet. Der Schaltkontakt 8 besitzt eine Ausbauchung 43 zwischen den Hebelarmen 41, 42 zur Schwenklagerung der Wippe an der Lagerfläche 40. Das Betätigungsorgan 3 wirkt dann über das Betätigungsglied 17 mittels des Ansatzes 18 auf die beiden Hebelarme 41, 42 zum Verschwenken des Schaltkontakts 8 ein. Dabei wirkt weiterhin das Betätigungsorgan 3 über eine Schiebefläche 19 am Betätigungslied 17 derart mit dem Schaltkontakt 8 zusammen, daß eine Schiebebewegung für den Schaltkontakt 8 quer zur Öffnungs- und/oder Schließbewegung beim Umschalten des Kontaktsystems 7 erzeugt wird. Aufgrund dieser Schiebebewegung ist eine Art von Zwangsabriß für den Schaltkontakt 8 bewirkbar, um somit einem Verschweißen der Kontakte 8, 9 zu begegnen. Zusammenfassend ist festzustellen, daß ein Kontaktsystem 7 mit federndem Lager 14 geschaffen ist, wobei das federnde Lager 14 die Kraft zum Öffnen und/oder Schließen der Kontakte 8, 9 erzeugt, und wobei ein Zwangsabriß über die Schiebebewegung erfolgt.

Schließlich ist eine Stromschiene 44 von dem einen Schenkel 37 des U-förmigen Abschnitts 15 abgehend angeordnet, die als elektrische Verbindung zu dem aus dem Gehäuse 2 ragenden elektrischen Anschluß 5 (siehe Fig. 1), zu einem nicht weiter gezeigten Lötanschluß auf der Leiterplatte 16 o. dgl. dient. Die Stromschiene 44 steht in etwa senkrecht von dem einen Schenkel 37 des U-förmigen Abschnitts 15 ab. Zweckmäßigerweise sind die Stromschiene 44 und/oder der U-förmige Abschnitt 15 und/oder die Lagerfläche 40 und/oder der Steckfuß 39 einstückig in der Art eines Stanzbiegeteils ausgestaltet. Das solchermaßen in der Art eines Multifunktionsteils ausgestaltete Kontaktlager 14 kann aus Kupfer, Kupfer-Beryllium o. dgl. bestehen.

In Fig. 4 ist näher die Ausgestaltung zur schaltenden Einwirkung des Betätigungsorgans 3 auf das Kontaktsystem 7 zu sehen. Hierzu wirkt das Betätigungsorgan 3 bei dessen Bedienung durch den Benutzer zunächst auf einen gemäß Richtungspfeil 30 im wesentlichen vertikal beweglichen Stößel 20 ein. Der Stößel 20 ist mittel eines Gelenks 21 an einen gemäß Richtungspfeil 31 im wesentlichen horizontal beweglichen Schieber 22 angelenkt. Am Schieber 22 befindet sich das Betätigungsglied 17, und zwar an dessen dem Stößel 20 abgewandten Seite, so daß der Schieber 22 auf das Kontaktsystem 7 zum Umschalten einwirkt, indem die Bewegung des Betätigungsorgans 3 in etwa in Querrichtung zur Einwirkung auf das Kontaktsystem 7 umgelenkt ist.

Am Schieber 22 ist eine Feder 23 in der Art einer horizontalen Druckfeder angeordnet. Dadurch ist eine negative Kraft-Weg-Kennlinie beim Einschalten des Kontaktsystems 7 erzeugbar. Das bedeutet, daß eine hohe Anfangskraft und eine niedrige Halte-End-Kraft am Stößel 20 beziehungsweise am Betätigungsorgan 3 vorliegt. Die Feder 23 ist in einer kammerartigen Aufnahme 45 am Schieber 22 befindlich und ist an der dem Kontaktsystem 7 zugeordneten Seite der Kammer 45 mittels eines feststehenden Anschlags 46 festgehalten. Dadurch wird dann der Schieber 22 beim Betätigen des Betätigungsorgans 3 gegen die Kraft der Feder 23 bewegt. Das Gelenk 21 zwischen dem Stößel 20 und dem Schieber 22 ist als eine Gabel 47 mit einem Stiel 48 ausgestaltet. Die Gabel 47 ist mittels Zapfen 49 drehbar am Stößel 20 gelagert und der Stiel 48 ist mittels eines Zapfens 50 drehbar am Schieber 22 gelagert.

Das bewegliche Gelenk 21 zwischen dem Stößel 20 und dem Schieber 22 ist in einfacher Weise durch Montagespritzen im wesentlichen in einem Arbeitsgang hergestellt. Hierzu bestehen das Gelenk 21, und zwar insbesondere die Zapfen 49, 50 des Gelenks 21, aus einem ersten Kunststoff sowie der Stößel 20 und/oder der Schieber 22 aus einem zweiten Kunststoff, wobei die beiden Kunststoffe sich nicht miteinander verbinden. Zum Montagespritzen werden dann die beiden sich miteinander nicht verbindende Kunststoffe in die Spritzgießform für das Gelenk 21 sowie für den Stößel 20 und/oder den Schieber 22 gleichzeitig oder nacheinander eingespritzt.

Die Umlenkung der Betätigungsbewegung von einer vertikalen in eine horizontale Bewegung trägt zusammen mit der horizontalen Druckfeder 23 zur Erzeugung der hohen Anfangskraft sowie niedrigen Haltekraft bei. Außerdem wird dadurch ein schlanker Schalter 1 geschaffen, der insbesondere zum Einsatz im Handgriff eines Zweihandwinkelschleifers geeignet ist.

Wie der Fig. 1 entnommen werden kann, ist der Schalter 1 mit einer Einschaltsperreinrichtung 24 für das Betätigungsorgan 3 ausgerüstet. Die Einschaltsperreinrichtung 24, die in Detailansicht näher in Fig. 5 zu sehen ist, umfaßt ein Auflaufglied 25 am Gehäuse 2 sowie ein Sperrglied 26 am Betätigungsorgan 3. Die Einschaltsperreinrichtung 24 wirkt derart, daß das Betätigungsorgan 3 in etwa quer zur Betätigungsrichtung gemäß Pfeil 27 zur Überwindung der Einschaltsperreinrichtung 24, und zwar insbesondere des Auflaufglieds 25, also in Richtung gemäß Pfeil 28 verschiebbar ist. Hierfür ist das Betätigungsorgan 3 an dem einen Ende 52 (siehe Fig. 1) verschwenk- sowie verschiebbar am Gehäuse 2 angeordnet. Zur Zusammenwirkung mit der Einschaltsperreinrichtung 24 übergreift das Betätigungsorgan 3 in der Art einer hohlen Kappe am anderen Ende 53 die Einschaltsperreinrichtung 24, wie besonders gut in Fig. 5 zu erkennen ist. Außerdem kann das Sperrglied 26 in betätigter Stellung des Betätigungsorgans 3 in eine korrespondierende Arretierung 29, die ebenfalls an der Einschaltsperreinrichtung 24 angeordnet ist, eingeführt werden, womit das Betätigungsorgan 3 für den Dauerbetrieb des Elektrowerkzeugs in der Arretierung 29 festgehalten ist.

Das Sperrglied 26 besteht aus einem Kunststoffsteg, womit der bisher verwendete Metallbolzen ersetzt sowie eine erleichterte Montage erzielt ist. Der Kunststoffsteg 26 besteht aus demselben Kunststoff wie das Betätigungsorgan 3 und ist am Betätigungsorgan 3 angespritzt, und zwar ist der Kunststoffsteg 26 beidseitig an den Innenwänden 51 des hohlen Betätigungsorgans 3 angespritzt. Hierfür ist die Sperrkulisse für die Einschaltsperre 24 und die Arretierung 29 auch entsprechend angepaßt.

Die Erfindung ist nicht auf das beschriebene und dargestellte Ausführungsbeispiel beschränkt. Sie umfaßt vielmehr auch alle fachmännischen Weiterbildungen im Rahmen der durch die Patentansprüche definierten Erfindung. So kann die Erfindung nicht nur bei Elektrowerkzeugschaltern eingesetzt werden, sondern kann auch an anderen Schaltern, beispielsweise solchen für Elektrohaushaltsgeräte, Elektrogartengeräte, Werkzeugmaschinen o. dgl., Verwendung finden. Desgleichen läßt sich die Erfindung auch an Steuergeräten mit oder ohne Gehäuse, beispielsweise für die Leistungselektronik des Elektrowerkzeugs, für Kraftfahrzeuge o. dgl., einsetzen.

### Bezugszeichen-Liste:

- 1:: elektrischer Schalter
- 2:: Gehäuse
- 3:: Betätigungsorgan (von Schalter)
- 4,5:: elektrischer Anschluß (am Schalter)
- 6:: Kühlkörper
- 7:: Kontaktsystem
- 8:: Schaltkontakt / Kontakt
- 9:: Festkontakt / Kontakt
- 10:: Leistungsbauteil / Bauteil / Triac
- 11:: (erster) Bereich (des Kühlkörpers)
- 12:: (zweiter) Bereich (des Kühlkörpers)
- 12':: Fortsetzung / zweiter Bereich / Flügel
- 12":: zweiter Bereich / (weiterer) Flügel
- 13:: (Lüftungs)Schlitz
- 14:: Kontaktlager / federndes Lager
- 15:: U-förmiger Abschnitt (von Kontaktlager)
- 16:: Leiterplatte
- 17:: Betätigungsglied
- 18:: Ansatz (an Betätigungsglied)
- 19:: Schiebefläche
- 20:: Stößel
- 21:: Gelenk
- 22:: Schieber
- 23:: (Druck)Feder
- 24:: Einschaltsperreinrichtung / Einschaltsperre
- 25:: Auflaufglied
- 26:: Sperrglied / Kunststoffsteg
- 27,28:: Pfeil
- 29:: Arretierung
- 30,31:: Richtungspfeil
- 32:: Kante / Abwinklung
- 33:: Rast- und/oder Schnappverbindung (für Kühlkörper)
- 34:: Sockel (von Gehäuse)
- 35:: Deckel (von Gehäuse)
- 36:: Rast- und/oder Schnappverbindung (für Deckel)
- 37:: Schenkel (von U-förmigen Abschnitt)
- 38:: (weiterer) Schenkel (von U-förmigen Abschnitt)
- 39:: Steckfuß
- 40:: Lagerfläche (von Kontaktlager)
- 41,42:: Hebelarm (von Schaltkontakt)
- 43:: Ausbauchung
- 44:: Stromschiene
- 45:: Aufnahme (am Schieber) / Kammer
- 46:: Anschlag
- 47:: Gabel (von Gelenk)
- 48:: Stiel (von Gelenk)
- 49,50:: Zapfen
- 51:: Innenwand (von Betätigungsorgan)
- 52:: Ende (von Betätigungsorgan)
- 53:: (anderes) Ende (von Betätigungsorgan)
- 54:: Aussparung (im Kühlkörper)

## Patentansprüche

1. Steuergerät, insbesondere elektrischer Schalter (1) zur Verwendung für ein Elektrowerkzeug mit einem Elektromotor, mit einem Gehäuse (2) zur Aufnahme wenigstens eines wärmeerzeugenden Bauteils (10), wobei das wärmeerzeugende Bauteil (10) mit einem an der Außenseite des Gehäuses (2) befindlichen Kühlkörper (6) in wärmeleitender Verbindung steht, wobei der Kühlkörper (6) wenigstens zwei Bereiche (11, 12) aufweist, wobei der erste Bereich (11) des Kühlkörpers (6) im Gehäuse (2) angeordnet ist, derart daß das wärmeerzeugende Bauteil (10) in direkter wärmeleitender Verbindung mit dem ersten Bereich (11) steht, und wobei der zweite Bereich (12) des Kühlkörpers (6) aus dem Gehäuse (2) herausragt, **dadurch gekennzeichnet, daß** ein Teil des zweiten Bereichs (12', 12") des Kühlkörpers (6) flügelartig ausgestaltet ist, und daß der flügelartige zweite Bereich (12', 12") winklig vom restlichen zweiten Bereich (12) absteht.

2. Steuergerät nach Anspruch 1, **dadurch gekennzeichnet, daß** das wärmeerzeugende Bauteil (10) in einer elektrischen Schaltungsanordnung, die zur Steuerung oder Regelung des Elektromotors durch entsprechende Steuerung oder Regelung des durch das Bauteil (10) zum Elektromotor fließenden elektrischen Laststroms dient, angeordnet ist, und daß es sich bei dem wärmeerzeugenden Bauteil (10) um einen Leistungstransistor, einen MOS-FET oder einen Triac handelt.

3. Steuergerät nach Anspruch 1 oder 2, **dadurch gekennzeichnet, daß** der Schalter (1) für die Anordnung in einem Elektrowerkzeug mit einem Elektrowerkzeug-Gehäuse verwendet ist, und daß der zweite Bereich (12) des Kühlkörpers (6) bis in den Bereich des Kühlluftstromes für den Elektromotor des Elektrowerkzeugs hineinreicht.

4. Steuergerät nach Anspruch 1, 2 oder 3, **dadurch gekennzeichnet, daß** der zweite Bereich (12) des Kühlkörpers (6) beidseitig seitlich aus dem Gehäuse (2) austritt.

5. Steuergerät nach einem der Ansprüche 1 bis 4, **dadurch gekennzeichnet, daß** der Kühlkörper (6) im Hinblick auf dessen Dicke gestuft ausgestaltet ist, wobei der erste Bereich (11) des Kühlkörpers (6) im Bereich des Leistungsbauteils (10) mit einer höheren Materialstärke versehen ist.

6. Steuergerät nach einem der Ansprüche 1 bis 5, **dadurch gekennzeichnet, daß** der flügelartige zweite Bereich (12', 12") in den Kühlluftstrom für das Elektrowerkzeug hineinragt.

7. Steuergerät nach einem der Ansprüche 1 bis 6, **dadurch gekennzeichnet, daß** der flügelartige zweite Bereich (12') des Kühlkörpers (6) mit Schlitzen (13), Durchbrüchen oder Öffnungen für den Luftdurchtritt zur Vergrößerung der Oberfläche und/oder Erleichterung des Luftstroms versehen ist.

8. Steuergerät nach einem der Ansprüche 1 bis 7, **dadurch gekennzeichnet, daß** der zweite Bereich (12) am Austritt aus dem Gehäuse (2) in Bezug auf den ersten Bereich (11) abgewinkelt ist, daß der zweite Bereich (12) an der Wandung des Gehäuses (2) anliegt, und daß der Kühlkörper (6) mittels Rast- und/oder Schnappverbindungen (33) für den zweiten Bereich (12) am Gehäuse (2) befestigt ist.

9. Steuergerät nach einem der Ansprüche 1 bis 8, **dadurch gekennzeichnet, daß** das Gehäuse (2) einen Sockel (34) sowie einen Deckel (35) umfaßt, daß der Kühlkörper (6) am Sockel (34) befestigt ist, und daß der Deckel (35) mittels Rast- und/oder Schnappverbindungen (36) am Sockel (34) befestigt ist, wobei der zweite Bereich (12) des Kühlkörpers (6) eine Aussparung (54) für die Rast- und/oder Schnappverbindung (36) zwischen Deckel (35) und Sockel (34) aufweist.

10. Steuergerät nach einem der Ansprüche 1 bis 9, **dadurch gekennzeichnet, daß** der Winkel zwischen dem flügelartigen zweiten Bereich (12', 12") und dem restlichen zweiten Bereich (12) zwischen 90° und 170° beträgt.

11. Steuergerät nach Anspruch 10, **dadurch gekennzeichnet, daß** der Winkel zwischen dem flügelartigen zweiten Bereich (12', 12") und dem restlichen zweiten Bereich (12) in etwa 120° beträgt.

12. Steuergerät nach einem der Ansprüche 1 bis 11, **dadurch gekennzeichnet, daß** der flügelartige zweite Bereich (12') zumindest teilweise mit einer höheren Materialstärke versehen ist.

13. Steuergerät nach einem der Ansprüche 1 bis 12, **dadurch gekennzeichnet, daß** der Kühlkörper (6) weitgehend einstückig ausgebildet ist.

14. Steuergerät nach einem der Ansprüche 1 bis 13, **dadurch gekennzeichnet, daß** der Bereich höherer Materialstärke am Kühlkörper (6) durch Aufplattierung, Aufschweißung oder Auflötung hergestellt ist.

15. Steuergerät nach einem der Ansprüche 1 bis 14, **dadurch gekennzeichnet, daß** der Kühlkörper (6) aus Kupfer, Aluminium oder Stahl besteht.

16. Steuergerät nach einem der Ansprüche 1 bis 15, **dadurch gekennzeichnet, daß** der zweite flügelartige Bereich (12', 12") das Gehäuse (2) überragt.

## Claims

1. Control device, in particular an electric switch (1) for use in an electrical tool with an electric motor, comprising a housing (2) for holding at least one heat-generating component (10), wherein the heat-generating component (10) is in heat-conducting connection with a cooling body (6) located on the outside of the housing (2), wherein the cooling body (6) consists of at least two sections (11, 12), wherein the first section (11) of the cooling body (6) is arranged in the housing (2) such that the heat-generating component (10) is in direct heat-conducting connection with the first section (11), and wherein the second section (12) of the cooling body (6) projects out of the housing (2), **characterised in that** part of the second section (12', 12") of the cooling body (6) is designed to be wing-like and **in that** the wing-like second section (12', 12") protrudes at an angle from the remaining second section (12).

2. Control device according to claim 1, **characterised in that** the heat-generating component (10) is arranged in an electric circuit arrangement which is used for controlling or regulating the electric motor by means of the corresponding control or regulation of the electric load current flowing through the component (10) to the electric motor, and **in that** the heat-generating component (10) is a power transistor, an MOS-FET or a TRIAC.

3. Control device according to claim 1 or 2, **characterised in that** the switch (1) is used for arrangement in an electric tool with an electric tool housing and **in that** the second section (12) of the cooling body (6) extends into the section of the cooling air flow for the electric motor of the electric tool.

4. Control device according to claim 1, 2, or 3, **characterised in that** the second section (12) of the cooling body (6) exits on both sides laterally out of the housing (2).

5. Control device according to any one of claims 1 to 4, **characterised in that** the cooling body (6) is configured to be graduated with regard to its thickness, wherein the first section (11) of the cooling body (6) is provided with greater material thickness in the region of the power component (10).

6. Control device according to any one of claims 1 to 5, **characterised in that** the wing-like second section (12', 12") projects into the cooling air flow for the electric tool.

7. Control device according to any one of claims 1 to 6, **characterised in that** the wing-like second section (12') of the cooling body (6) is provided with slots (13), gaps or openings for the passage of air to increase the surface and/or facilitate the air flow.

8. Control device according to any one of claims 1 to 7, **characterised in that** the second section (12) is angled at the outlet out of the housing (2) in relation to the first section (11), **in that** the second section (12) bears against the wall of the housing (2) and **in that** the cooling body (6) is secured by means of locking and/or snap connections (33) for the second section (12) on the housing (2).

9. Control device according to any one of claims 1 to 8, **characterised in that** the housing (2) comprises a base (34) and a cover (35), **in that** the cooling body (6) is secured to the base (34) and **in that** the cover (35) is secured by means of locking and/or snap connections (36) to the base (34),
wherein the second section (12) of the cooling body (6) comprises a recess (54) for the locking and/or snap connection (36) between the cover (35) and base (34).

10. Control device according to any one of claims 1 to 9, **characterised in that** the angle between the wing-like second section (12', 12") and the remaining second section (12) is between 90° and 170°.

11. Control device according to claim 10, **characterised in that** the angle between the wing-like second section (12', 12") and the remaining second section (12) is about 120°.

12. Control device according to any one of claims 1 to 11, **characterised in that** the wing-like second section (12') is provided at least partly with a greater material strength.

13. Control device according to any one of claims 1 to 12, **characterised in that** the cooling body (6) is largely configured in one piece.

14. Control device according to any one of claims 1 to 13, **characterised in that** the section with greater material strength on the cooling body (6) is produced by plating, welding or soldering.

15. Control device according to any one of claims 1 to 14, **characterised in that** the cooling body (6) is made of copper, aluminium or steel.

16. Control device according to any one of claims 1 to 15, **characterised in that** the second wing-like section (12', 12") projects over the housing (2).

## Revendications

1. Appareil de commande, notamment commutateur électrique (1) destiné à un outillage électroportatif comportant un moteur électrique, et un boîtier (2) pour recevoir au moins un composant (10) dégageant de la chaleur, ce composant (10) dégageant de la chaleur étant relié en conduction thermique à un radiateur (6) se trouvant sur le côté extérieur du boîtier (2),
- le radiateur (6) ayant au moins deux régions (11, 12),
- la première région (11) du radiateur (6) se trouvant dans le boîtier (2) de façon que le composant (10) dégageant de la chaleur soit en liaison de conduction thermique directe avec la première région (11), et
- la seconde région (12) du radiateur (6) dépasse du boîtier (2), appareil de commande **caractérisé en ce qu'** une partie de la seconde région (12', 12") du radiateur (6) a une forme d'ailette, et
- la seconde région (12', 12") en forme d'ailette est pliée par rapport à au restant de la seconde région (12).

2. Appareil de commande selon la revendication 1,
**caractérisé en ce que**
le composant (10) dégageant de la chaleur fait partie d'un circuit électrique pour commander ou réguler le moteur électrique par la commande ou la régulation correspondante du courant de charge électrique traversant le composant (10) pour alimenter le moteur électrique, et
le composant (10) dégageant de la chaleur est un transistor de puissance, un transistor MOSFET ou un Triac.

3. Appareil de commande selon la revendication 1 ou 2,
**caractérisé en ce que**
le commutateur (1) est utilisé pour son application à un outillage électroportatif muni d'un boîtier, et
- la seconde région (12) de l'organe de refroidissement (6) arrive jusque dans la région de la veine d'air de refroidissement du moteur électrique de l'outillage électroportatif.

4. Appareil de commande selon la revendication 1, 2 ou 3,
**caractérisé en ce que**
la seconde région (12) de l'organe de refroidissement (6) sort des deux côtés latéralement du boîtier (2).

5. Appareil de commande selon l'une des revendications 1 à 4, **caractérisé en ce que**
le radiateur (6) est étagé en épaisseur, et
- la première région (11) de l'organe de refroidissement (6) dans la région du composant de puissance (10) a une plus forte épaisseur de matière.

6. Appareil de commande selon l'une des revendications 1 à 5, **caractérisé en ce que**
la seconde région (12', 12") en forme d'ailette pénètre dans la veine d'air de refroidissement du moteur électrique.

7. Appareil de commande selon l'une des revendications 1 à 6, **caractérisé en ce que**
la seconde région (12') en forme d'ailette de l'organe de refroidissement (6) comporte des fentes (13), des passages ou des ouvertures pour la traversée de l'air pour augmenter la surface et/ou faciliter le passage de la veine d'air.

8. Appareil de commande selon l'une des revendications 1 à 7, **caractérisé en ce que**
la seconde région (12) à la sortie du boîtier (2) est recourbée par rapport à la première région (11),
- la seconde région (12) est appliquée contre la paroi du boîtier (2), et
- l'organe de refroidissement (6) est fixé au boîtier (2) par des liaisons par enclipage et/ou verrouillage (33) de la seconde région (12) au boîtier (2).

9. Appareil de commande selon l'une des revendications 1 à 8, **caractérisé en ce que**
le boîtier (2) comporte un socle (34) et un couverde (35),
- l'organe de refroidissement (6) est fixé au socle (34) et le couverde (35) est fixé par des liaisons par enclipage (36) ou accrochage au socle (34) et la seconde région (12) de l'organe de refroidissement (6) a une cavité (54) pour la liaison par accrochage et/ou enclipage (36) entre le couvercle (35) et le socle (34).

10. Appareil de commande selon l'une des revendications 1 à 9, **caractérisé en ce que**
l'angle entre la seconde région (12', 12") en forme d'ailette et la seconde région significative (12) est compris entre 90° et 170°.

11. Appareil de commande selon la revendication 10,
**caractérisé en ce que**
l'angle entre la seconde région (12', 12") en forme d'ailette et la partie restante de la seconde région (12) correspond à environ 120°.

12. Appareil de commande selon l'une des revendications 1 à 11, **caractérisé en ce que**
la seconde région (12') en forme d'ailette comporte au moins en partie une forte épaisseur de matière.

13. Appareil de commande selon l'une des revendications 1 à 12, **caractérisé en ce que**
de l'organe de refroidissement (6) est pratiquement réalisé en une seule pièce.

14. Appareil de commande selon l'une des revendications 1 à 13, **caractérisé en ce que**
la région de forte épaisseur de matière d'organe de refroidissement (6) est obtenue par plaquage, soudage ou brasage.

15. Appareil de commande selon l'une des revendications 1 à 14, **caractérisé en ce que**
l'organe de refroidissement (6) est en cuivre, en aluminium ou en acier.

16. Appareil de commande selon l'une des revendications 1 à 15, **caractérisé en ce que**
la seconde région (12', 12") en forme d'ailette dépasse du boîtier (2).
